# EUROPÄISCHE PATENTSCHRIFT

(11) **EP 4 116 210 B1**
(45) Veröffentlichungstag und Bekanntmachung des Hinweises auf die Patenterteilung: **22.04.2026**
(21) Anmeldenummer: 22180146.7
(22) Anmeldetag: 21.06.2022
(51) Int. Cl.: B65D 41/04

(54) **VERSCHLUSSKAPPE SOWIE GEFÄSS MIT EINER DERARTIGEN VERSCHLUSSKAPPE UND VERFAHREN ZUR HERSTELLUNG DER VERSCHLUSSKAPPE**
CLOSURE CAP AND VESSEL WITH SUCH A CLOSURE CAP AND METHOD FOR MANUFACTURING THE CLOSURE CAP
CAPUCHON, AINSI QUE RÉCIPIENT DOTÉ D'UN TEL CAPUCHON ET PROCÉDÉ DE FABRICATION DU CAPUCHON

(30) Priorität: 21.06.2021 DE 102021116007
(43) Veröffentlichungstag der Anmeldung: 11.01.2023
(73) Patentinhaber: Seidel GmbH & Co. KG, 35037 Marburg (DE)
(72) Erfinder: RITZENHOFF, Andreas Franz Christian, 35039 Marburg (DE); JESBERG, Silke, 35083 Wetter (DE); KURZ, Michael, 35279 Neustadt (DE)
(74) Vertreter: advotec.

(56) Entgegenhaltungen:
- DE-A1- 1 607 843
- DE-U1- 9 218 595
- US-B1- 7 134 565

## Beschreibung

Die vorliegende Erfindung betrifft eine Verschlusskappe für ein Gefäß zur Aufnahme von kosmetischen Cremes, Flüssigkeiten oder pastösen Stoffen, wie insbesondere Mascara, wobei die Verschlusskappe als Materialhybrid ausgebildet ist mit einem an einer Innenseite eines aus Metall, Kunststoff oder Keramik ausgebildeten Grundkörpers der Verschlusskappe ausgebildeten Verbindungsbereich zur Herstellung einer als Schraub-, Bajonettverbindung oder dergleichen ausgebildeten Verbindung der Verschlusskappe mit dem Gefäß. Darüber hinaus betrifft die Erfindung ein mit einer derartigen Verschlusskappe versehendes Gefäß sowie ein Verfahren zur Herstellung einer Verschlusskappe.

Verschlusskappen der eingangs genannten Art, die als Materialhybride ausgebildet sind, sind in unterschiedlichen Ausführungen bekannt, wobei ein Ansatz, um ein Recycling derartiger Verschlusskappen zu ermöglichen, darin besteht, die Verschlusskappen so auszugestalten, dass aus unterschiedlichen Materialien hergestellte Komponenten der Verschlusskappe bei der Herstellung der Verschlusskappe trennbar miteinander verbunden werden um beispielsweise eine aus Kunststoff hergestellte Innenkappe, die gleichzeitig ein Kappengewinde der Verschlusskappe ausbildet, als Voraussetzung für ein Recycling der unterschiedlichen Materialien von einer aus Aluminium gebildeten Außenkappe der Verschlusskappe trennen zu können. Ein derartiger Aufbau einer als Materialhybrid ausgebildeten Verschlusskappe setzt eine unabhängig voneinander erfolgende Herstellung der einzelnen Komponenten voraus, die nachfolgend in einem weiteren separaten Montageschritt assembliert werden müssen. Für ein Recycling einer derartigen Verschlusskappe bedeutet dies, dass eine erneute Handhabung der Verschlusskappe erfolgen muss, um die Komponenten voneinander zu trennen.

Ein anderer möglicher Ansatz besteht darin, auf die Ausbildung mechanischer Schnittstellen zwischen den Komponenten, die für ein Recycling eine Trennung der Komponenten ermöglichen, zu verzichten und stattdessen eines oder mehrere der miteinander kombinierten Materialien zu eliminieren, sodass beispielsweise Kunststoffanteile gelöst oder verbrannt werden, um die Metallanteile recyceln zu können. Hierdurch werden gegebenenfalls nicht unerhebliche, etwa aus Kunststoff bestehende Volumenanteile der Verschlusskappe, die einem Recycling zugeführt werden könnten, geopfert, sodass ein derartiger Ansatz im Ergebnis zu einer eher negativen Ökobilanz führt.

Aus der US 7,134,565 B1 ist eine Verschlusskappe bekannt, bei der sich ein auf der Innenseite der Verschlusskappe zur Ausbildung eines Verbindungsbereiches aufgebrachte Kunststoffmaterial über den gesamten Gewindebereich erstreckt.

Aus der DE 92 18 595 U1 ist eine Verschlusskappe bekannt, die in einem Verbindungsbereich zur Herstellung einer Bajonettverbindung mit einem Behälterhals ein als Führungsnoppen ausgebildetes Kunststoffmaterial aufweist, die zum Verschluss des Behälters in am Behälterhals ausgebildeten Führungsnuten geführt werden.

Der vorliegenden Erfindung liegt die Aufgabe zugrunde, den Einsatz von Kunststoffmaterial zur Herstellung einer Schraubverbindung zwischen einer Verschlusskappe und einem Gefäß zu minimieren.

Zur Lösung dieser Aufgabe weist die erfindungsgemäße Verschlusskappe die Merkmale des Anspruchs 1 auf.

Erfindungsgemäß weist die Verschlusskappe einen an einer Innenseite eines aus Metall, Kunststoff oder Keramik ausgebildeten Grundkörpers der Verschlusskappe ausgebildeten Verbindungsbereich zur Herstellung einer als Schraub-, Bajonettverbindung oder dergleichen ausgebildeten Verbindung der Verschlusskappe mit dem Gefäß auf, wobei der Verbindungsbereich lediglich in einem Teilbereich ein Kunststoffmaterial als Kontaktmaterial zur Ausbildung eines Berührungskontakts zwischen der Verschlusskappe und dem Gefäß aufweist und im Übrigen aus dem Material des Grundkörpers gebildet ist.

In dem Fall, dass auch der Grundkörper der Verschlusskappe aus einem Kunststoffmaterial gebildet ist, unterscheidet sich das als Kontaktmaterial verwendete Kunststoffmaterial in seinen chemischen und/oder physikalischen Eigenschaften vom Kunststoffmaterial des Grundkörpers. Die Verwendung eines aus einem Kunststoffmaterial gebildeten Kontaktmaterials lediglich in einem Teilbereich des Verbindungsbereichs, wobei dieser Teilbereich im Übrigen aus dem Material des Grundkörpers gebildet ist, erfordert als Vorbereitung für ein Recycling des für den Grundkörper verwendeten Materials nur die Eliminierung eines relativ geringen Volumen- oder Gewichtsanteils der Verschlusskappe verglichen mit einer Verschlusskappe, bei der etwa der gesamte Verbindungsbereich aus einem vom Grundkörper unterschiedlichen Kunststoffmaterial besteht. Insbesondere in dem Fall, wenn der Verbindungsbereich aus einem in seiner Gesamtheit aus einem Kunststoffmaterial gefertigten Verbindungsbereich besteht, sodass als Voraussetzung für ein Recycling des Grundkörpermaterials der zu opfernde Kunststoffanteil erheblich reduziert werden kann.

Hierbei wird davon ausgegangen, dass die wesentliche Funktion des im Verbindungsbereich verwendeten Kunststoffmaterials darin besteht, einen Reibpartner bei der Herstellung der Verbindung zwischen der Verschlusskappe und dem Gefäß auszubilden, der etwa im Falle einer Schraubverbindung zwischen der Verschlusskappe und einem aus Metall gebildeten Gewinde des Gefäßes, das Reibungsverhalten positiv beeinflusst, sodass bei einem Öffnungs- oder Schließvorgang des Gefäßes eine entsprechend positive haptische Wahrnehmung des Benutzers die Folge ist.

Erfindungsgemäß bildet das Kontaktmaterial einen auf der Innenseite des Grundkörpers ausgebildeten Gewindegang eines Kappengewindes, so dass die Erfindung besonders leicht in dem Fall realisierbar ist, wenn der Verbindungsbereich zur Herstellung einer Schraubverbindung dient.

Erfindungsgemäß weist ein Talgrund eines zwischen axial benachbarten Flanken des Gewindegangs ausgebildeten Gewindetals kein Kontaktmaterial auf.

Vorzugsweise ist der Volumen- oder Gewichtsanteil des Kontaktmaterials kleiner oder gleich 8 %, besonders vorzugsweise kleiner oder gleich 5 %.

Wenn das Kontaktmaterial aus einem im Vergleich zum Material der Verschlusskappe weichen thermoplastischen Kunststoffmaterial, wie insbesondere TPE (thermoplastische Elastomere), besteht, lassen sich die vorstehend beschriebenen Vorteile in einem besonderen Ausmaß erzielen.

Wenn das Kontaktmaterial darüber hinaus eine Kappendichtung zwischen dem Grundkörper und einem Öffnungsrand einer Gefäßöffnung des Gefäßes bildet, lässt sich vorteilhaft ein und dasselbe Kontaktmaterial sowohl zur Ausbildung eines Gewindegangs als auch zur Ausbildung einer Dichtfläche nutzen.

Besonders bevorzugt ist, wenn die Dichtfläche als Ring- oder Kreisfläche ausgebildet ist.

Wenn der Gewindegang und die Kappendichtung aus einem kontinuierlichen Kontaktmaterialverbund gebildet sind, können der Gewindegang und die Kappendichtung besonders wirtschaftlich in einem in einem gemeinsamen Spritzgießvorgang hergestellt werden.

Eine besonders effektive Verwendung des Kontaktmaterials sowohl zur Erzielung der eingangs erwähnten vorteilhaften haptischen Wahrnehmung als auch hinsichtlich einer möglichst weitgehenden Minimierung des Materialanteils des Kontaktmaterials am Gesamtvolumen bzw. am Gesamtgewicht der Verschlusskappe lässt sich erreichen, wenn der Gewindegang ein Profil mit im Übergang zur Oberfläche des Grundkörpers auslaufenden Profilflanken aufweist.

Insbesondere hinsichtlich einer weiteren Steigerung der möglichen Minimierung des Einsatzes von Kunststoffmaterial als Kontaktmaterial ist es vorteilhaft, wenn der Gewindegang aus voneinander in Richtung des Gewindegangs beabstandeten Gewindegangsegmenten zusammengesetzt ist.

Besonders vorteilhaft ist es, wenn der Gewindegang als Trapezgewinde ausgebildet ist.

Wenn der Grundkörper der Verschlusskappe eine in einer Außenkappe angeordnete Innenkappe ausbildet, sind auf Basis des mit dem Kontaktmaterial versehenen Grundkörpers auch komplexe Ausgestaltungen einer Verschlusskappe möglich, bei denen etwa durch eine unabhängig von dem Grundkörper ausgebildete Außenkappe weitergehende Gestaltungsmöglichkeiten der Verschlusskappe eröffnet werden.

Das erfindungsgemäße Gefäß weist die Merkmale des Anspruchs 11 auf. Nachfolgend werden vorteilhafte Ausführungsformen der Verschlusskappe anhand der Zeichnungsfiguren näher erläutert.

Es zeigen:
- **Fig. 1**: eine Verschlusskappe in einer ersten Ausführungsform in isometrischer Darstellung und Draufsicht;
- **Fig. 2**: die in **Fig. 1** dargestellte Verschlusskappe in isometrischer Darstellung und Unteransicht;
- **Fig. 3**: ein mit der in **Fig. 1** dargestellten Verschlusskappe versehenes Gefäß in Schnittdarstellung;
- **Fig. 4**: die in **Fig. 3** dargestellte Verschlusskappe in Einzeldarstellung;
- **Fig. 5**: eine Explosionsdarstellung der in den **Fig. 1** bis **4** dargestellten Verschlusskappe;
- **Fig. 6**: eine Verschlusskappe in isometrischer Darstellung in einer weiteren Ausführungsform;
- **Fig. 7**: die in **Fig. 6** dargestellte Verschlusskappe in isometrischer Darstellung und Unteransicht;
- **Fig. 8**: ein Gefäß mit der in den **Fig. 6** und **7** dargestellten Verschlusskappe in Schnittdarstellung;
- **Fig. 9**: die in **Fig. 8** dargestellte Verschlusskappe in Einzeldarstellung;
- **Fig. 10**: die in den **Fig. 6** bis **9** dargestellte Verschlusskappe in Explosionsdarstellung.

In den **Fig. 1** bis **5** ist in einer ersten Ausführungsform eine Verschlusskappe 11 dargestellt, die in Kombination mit einem hier als Tigel ausgeführten Gefäß 10 gezeigt ist. Die Verschlusskappe 11 weist im vorliegenden Fall insgesamt vier Komponenten auf, wobei zwischen einem als Innenkappe ausgeführten Grundkörper 12 und einer Außenkappe 13 ein hier als Kappengewicht ausgebildeter Kappeneinsatz 14 aufgenommen ist, der wie die Außenkappe 13 im Wesentlichen zur Haptik der Verschlusskappe 11 beeinflussenden Ausgestaltung beiträgt und hierzu die den auf seiner Innenseite 15 mit einem Kappengewinde 16 und einer Kappendichtung 17 versehenen Grundkörper 12 ergänzt.

Wie in **Fig. 3** dargestellt, erstreckt sich das Kappengewinde 16 mit einem Gewindegang 18 über einen an der Innenseite 15 des Grundkörpers 12 ausgebildeten Verbindungsbereich, wobei sich der Gewindegang 18 im Eingriff mit einem an einem Gefäßhals 19 des Gefäßes 10 ausgebildeten Gefäßgewinde 20 befindet. In der in Fig. 3 darstellten geschlossenen Konfiguration des Gefäßes 10 liegt dabei die an einem Kappenboden 21 des als Innenkappe ausgebildeten Grundkörpers 12 angeordnete Kappendichtung 17 abdichtend an einem Öffnungsrand 34 des Gefäßes 10 an.

Im vorliegenden Fall sind sowohl der Gewindegang 18 des Kappengewindes 16 als auch die Kappendichtung 17 aus einem Kontaktmaterial 22 gebildet, das in einem Spritzgießverfahren an die Innenseite 15 des im vorliegenden Fall übereinstimmend mit der Außenkappe 13 aus Aluminium bestehenden Grundkörpers 12 angeformt ist. Wie insbesondere aus einer Zusammenschau der **Fig. 4** und **5** deutlich wird, bilden im vorliegenden Fall der Gewindegang 18 und die Kappendichtung 17 ein Kontaktmaterialverbund 23 aus, der auf der Innenseite 15 des Grundkörpers 12 angeordnet ist, wobei im Falle einer Herstellung des Kontaktmaterialverbunds 23 in einem Spritzgießverfahren der Grundkörper 12 als Teil eines Formwerkzeugs dienen kann, derart, dass der Grundkörper 12 zusammen mit einem in den Grundkörper 12 eingelegten Formkern 32, der in **Fig. 4** schraffierten angedeutet ist, bei der Herstellung des Kontaktmaterialverbundes 23 ein Formnest für den Kontaktmaterialverbund 23 ausbildet.

Die Zuführung des Kontaktmaterials 22 in das Formnest kann dabei durch eine im Kappenboden 21 des Grundkörpers 12 ausgebildete Zentralbohrung 33 erfolgen, sodass, wie in **Fig. 4** dargestellt, nach Herstellung des Kontaktmaterialverbundes 23 dieser ein in der Zentralbohrung 25 ausgebildeten Anguss 26 aufweist.

Wie insbesondere **Fig. 4** zeigt, weist der hier als Trapezgewinde ausgebildet Gewindegang 18 ein Profil 27 auf mit im Übergang zu einer Oberfläche 28 der Innenseite 15 des Grundkörpers 12 auslaufenden Profilflanken 29, wobei ein Talgrund 30 eines zwischen axial benachbarten Profilflanken 29 ausgebildeten Gewindetals 31 kein Kontaktmaterial aufweist, sodass hier im vorliegenden Fall die Oberfläche 28 vom Material des Grundkörpers 12, also im vorliegenden Fall das Aluminium, ausgebildet wird.

Wie **Fig. 3** deutlich zeigt, ergibt sich im Fall des dargestellten Ausführungsbeispiels ein Berührungskontakt zwischen der auf dem Gefäßhals 19 des Gefäßes 10 aufgeschraubten Verschlusskappe 11 und dem Gefäß 10 ausschließlich über das zur Herstellung des Gewindegangs 18 und der Kappendichtung 17 verwendete Kontaktmaterial 22, sodass trotz der Ausbildung des Grundkörpers 12 aus Aluminium und einer gegebenenfalls übereinstimmenden Ausbildung des Gefäßes 10 aus Aluminium kein metallischer Kontakt zwischen der Verschlusskappe 11 und dem Gefäß 10 beim Auf- oder Abschrauben der Verschlusskappe erfolgt. Vielmehr wird die haptische Wahrnehmung des Benutzers bei einem Öffnungs- oder Schließvorgang durch das Kontakt- bzw. Reibungsverhalten des Kontaktmaterials 22 gegenüber dem Material des Gefäßes 10 bestimmt, wobei insbesondere bei Verwendung von TPE als Kunststoffmaterial, insbesondere bei einer Reibpaarung aus TPE als Kontaktmaterial und Aluminium oder auch einen vergleichsweise harten Kunststoffmaterial für das Gefäß 10 ein angeschmiegter Sitz der Verschlusskappe 11 in Verbindung mit einem als angenehm empfundenen Reibungswiderstand beim Auf- oder Abschrauben erzielt wird.

In jedem Fall kann die Materialpaarung so erfolgen, dass zum einen eine gute Anhaftung des Kontaktmaterials 22 an beispielsweise Metall, Kunststoff, Glas und Keramik und zum anderen gute Reib- und Gleiteigenschaften eingestellt werden können, um insbesondere auch Geräusche beim Schließen oder Öffnen des Gefäßes 10 zu dämpfen.

Der Verbindungsbereich, also der Bereich an der Innenseite 15 des Grundkörpers 12 über den sich der Gewindegang 18 erstreckt, kann derart ausgeführt sein, dass die gesamten Kräfte und Drehmomente vom Kontaktmaterial 22 getragen werden, wie im Fall des in **Fig. 3** dargestellten Ausführungsbeispiels.

Zur Geräuschminderung und Sicherung gegen Lösen der Verschlusskappe 11 kann eine vorgespannte Form der Verschlusskappe verwendet werden, die sich an der Form des "Reuleaux-Dreieck" orientiert. Die Flexibilität des Grundkörpers 12 dient dann als Feder und gleicht Toleranzen in den Spalten zwischen der Verschlusskappe 11 und dem Gefäß 10 aus, sodass, insbesondere unabhängig von der Umgebungstemperatur eine qualitativ hochwertige Haptik erzielbar ist.

In den **Fig. 6** bis **10** ist in einer weiteren Ausführungsform eine Verschlusskappe 40 dargestellt, die in **Fig. 8** in Kombination mit einem Gefäß 41 gezeigt ist. Wie insbesondere **Fig. 9** zeigt, weist die Verschlusskappe 40 einen Grundkörper 42 auf, der in Übereinstimmung mit der bezugnehmend auf die Fig. 1 bis 5 dargestellten Verschlusskappe 11 als Innenkappe der Verschlusskappe 40 ausgeführt ist, wobei zwischen dem Grundkörper 42 und einer hier in Übereinstimmung mit dem Grundkörper 42 ebenfalls aus Aluminium hergestellten Außenkappe 49 wieder ein als Kappengewicht ausgebildeter Kappeneinsatz 43 vorgesehen ist.

Wie insbesondere aus einer Zusammenschau der **Fig. 9** und **10** deutlich wird, ist der Grundkörper 42 auf seiner Innenseite 44 mit einem hier ebenfalls vorzugsweise in einem Spritzgießverfahren auf die Innenseite 44 des Grundkörpers 42 aufgebrachten Kontaktmaterialverbund 45 versehen, der eine Mehrzahl von sich axial über einen auf der Innenseite 44 ausgebildeten Verbindungsbereich erstreckenden Kontaktmaterialsträngen 47 aufweist, die mit an einem Kappenboden 48 des Grundkörpers 42 angeordneten Zentralteil des Kontaktmaterialverbunds 45 in Verbindung stehen, der eine Kappendichtung 48 ausbildet.

Wie bereits unter Bezugnahme auf das insbesondere in **Fig. 5** dargestellte Ausführungsbeispiel der Verschlusskappe 11 erläutert, ist im vorliegenden Fall auch der Kontaktmaterialverbund 45 in einem Spritzgießverfahren auf die Innenseite 44 des Grundkörpers 42 aufgebracht.

Die Kontaktmaterialstränge 47 erstrecken sich zwischen auf der Innenseite 44 des Grundkörpers 42 ausgebildeten Gewindegangsegmenten 51, die im vorliegenden Fall aus dem Material des Grundkörpers 42, also hier aus Aluminium, gebildet sind, sodass im Fall des in den **Fig. 6** bis **10** dargestellten Ausführungsbeispiels der Verschlusskappe 40 die Übertragung der Kräfte in der Schraubverbindung im Wesentlichen über die aus dem Material des Grundkörpers 42 gebildeten Gewindegangsegmente 51 erfolgt, wobei die Kontaktmaterialstränge 47 für eine radiale Abstützung sorgen und aufgrund ihrer Materialbeschaffenheit eine elastisch nachgiebige Reduktion der in der Schraubverbindung wirkenden Kräfte ermöglichen und somit zu einer Erhöhung der haptischen Qualität beim Schraubvorgang beitragen.

## Patentansprüche

1. Verschlusskappe (11, 40) für ein Gefäß (10, 41) zur Aufnahme von kosmetischen Cremes, Flüssigkeiten oder pastösen Stoffen, wie insbesondere Mascara, wobei die Verschlusskappe (11, 40) als Materialhybrid ausgebildet ist mit einem an einer Innenseite (15, 44) eines aus Metall, Kunststoff oder Keramik ausgebildeten Grundkörpers (12, 42) der Verschlusskappe (11, 40) ausgebildeten Verbindungsbereich zur Herstellung einer als Schraub-, Bajonettverbindung oder dergleichen ausgebildeten Verbindung der Verschlusskappe (11, 40) mit dem Gefäß (10, 41), wobei der Verbindungsbereich lediglich in einem Teilbereich ein Kunststoffmaterial als Kontaktmaterial (22) zur Ausbildung eines Berührungskontakts zwischen der Verschlusskappe (11, 40) und dem Gefäß (10, 41) aufweist und im Übrigen aus dem Material des Grundkörpers (12, 42) gebildet ist,
wobei das Kontaktmaterial (22) einen auf der Innenseite (15) des Grundkörpers (12) ausgebildeten Gewindegang (18) eines Kappengewindes (16) ausbildet,
**dadurch gekennzeichnet**,
dassein Talgrund (30) eines zwischen axial benachbarten Profilflanken (29) des Gewindegangs (18) ausgebildeten Gewindetals (31) kein Kontaktmaterial (22) aufweist.

2. Verschlusskappe nach Anspruch 1,
**dadurch gekennzeichnet,**
**dass** der Volumen- oder Gewichtsanteil des Kontaktmaterials (22) kleiner oder gleich 8 % ist.

3. Verschlusskappe nach Anspruch 1 oder 2,
**dadurch gekennzeichnet,**
**dass** das Kontaktmaterial (22) aus einem im Vergleich zum Material der Verschlusskappe (11, 40) weichen thermoplastischen Kunststoffmaterial, wie insbesondere TPE, besteht.

4. Verschlusskappe nach Anspruch 1,
**dadurch gekennzeichnet,**
**dass** das Kontaktmaterial (22) eine Kappendichtung (17) zwischen dem Grundkörper (12) und einem Öffnungsrand (34) einer Gefäßöffnung des Gefäßes (10) bildet.

5. Verschlusskappe nach Anspruch 4,
**dadurch gekennzeichnet,**
**dass** die Kappendichtung (17) als Ring- oder Kreisfläche ausgebildet ist.

6. Verschlusskappe nach einem der Ansprüche 1 bis 5,
**dadurch gekennzeichnet,**
**dass** der Gewindegang (18) und die Kappendichtung (17) aus einem kontinuierlichen Kontaktmaterialverbund (23) gebildet sind.

7. Verschlusskappe nach einem der Ansprüche 1 bis 6,
**dadurch gekennzeichnet,**
**dass** der Gewindegang (18) ein Profil (27) mit im Übergang zur Oberfläche (28) des Grundkörpers (12) auslaufenden Profilflanken (29) aufweist.

8. Verschlusskappe nach einem der Anspruch 1 bis 7,
**dadurch gekennzeichnet,**
**dass** der Gewindegang (18) aus voneinander in Richtung des Gewindegangs (18) beabstandeten Gewindegangsegmenten zusammengesetzt ist.

9. Verschlusskappe nach einem der Anspruch 1 bis 8,
**dadurch gekennzeichnet,**
**dass** der Gewindegang (18) als Trapezgewinde ausgebildet ist.

10. Verschlusskappe nach einem oder mehreren der vorangehenden Ansprüche,
**dadurch gekennzeichnet,**
**dass** der Grundkörper (12, 42) der Verschlusskappe (11, 40) eine in einer Außenkappe (13, 49) der Verschlusskappe angeordnete Innenkappe ausbildet.

11. Gefäß (10, 41) zur Aufnahme von kosmetischen Cremes, Flüssigkeiten oder pastösen Stoffen, wie insbesondere Mascara, mit einer Verschlusskappe (11, 40) nach einem oder mehreren der vorangehenden Ansprüche.

## Claims

1. A closing cap (11, 40) for a container (10, 41) for receiving cosmetic creams, liquids or pasty substances, such as in particular mascara, the closing cap (11, 40) being designed as a material hybrid and having a connective area for establishing a connection realized as a screw connection, bayonet connection or the like between the closing cap (11, 40) and the container (10, 41), the connective area being formed on an inner side (15, 44) of a base body (12, 42) of the closing cap (11, 40) made of metal, plastic or ceramics, the connective area having a plastic material as a contacting material (22) in merely a portion for forming a physical contact between the closing cap (11, 44) and the container (10, 41) and the remaining portions being made of the same material as the base body (12, 42),
the contacting material (22) forming a thread turn (18) of a cap thread (16) formed on the inner side (15) of the base body (12),
**characterized in that**
a depression bottom (30) of a thread depression (31) formed between axially adjacent profile flanks (29) of the thread turn (18) does not have contacting material (22).

2. The closing cap according to claim 1,
**characterized in that**
the volumetric or weight portion of the contacting material (22) is less than or equal to 8 %.

3. The closing cap according to claim 1 or 2,
**characterized in that**
the contacting material (22) consists of a thermoplastic material, such as in particular TPE, which is soft compared to the material of the closing cap (11, 40).

4. The closing cap according to claim 1,
**characterized in that**
the contacting material (22) forms a cap seal (17) between the base body (12) and an opening edge (34) of a container opening of the container (10).

5. The closing cap according to claim 4,
**characterized in that**
the cap seal (17) is an annular or circular surface.

6. The closing cap according to any one of the claims 1 to 5,
**characterized in that**
the thread turn (18) and the cap seal (17) are made of a continuous contacting material unit (23).

7. The closing cap according to any one of the claims 1 to 6,
**characterized in that**
the thread turn (18) has a profile (27) having profile flanks (29) tapering off in the transition area to the surface (28) of the base body (12).

8. The closing cap according to any one of the claims 1 to 7,
**characterized in that**
the thread turn (18) is made up of thread turn segments spaced apart from each other in the direction of the thread turn (18).

9. The closing cap according to any one of the claims 1 to 8,
**characterized in that**
the thread turn (18) is an acme thread.

10. The closing cap according to any one of the preceding claims,
**characterized in that**
the base body (12, 42) of the closing cap (11, 40) forms an inner cap disposed in an outer cap (13, 49) of the closing cap.

11. A container (10, 41) for receiving cosmetic creams, liquids or pasty substances, such as in particular Mascara, the container comprising a closing cap (11, 40) according to one or more of the preceding claims.

## Revendications

1. Capuchon de fermeture (11, 40) pour un conteneur (10, 41) destiné à recevoir des crèmes cosmétiques, des liquides ou des substances pâteuses, telles que notamment du mascara, le capuchon de fermeture (11, 40) étant conçu comme un hybride de matériau et ayant une zone de connexion pour établir une connexion réalisée sous la forme d'un assemblage de vis, un assemblage à baïonnette ou similaire entre le capuchon de fermeture (11, 40) et le conteneur (10, 41), la zone de connexion étant formée sur une face intérieure (15, 44) d'un élément de base (12, 42) du capuchon de fermeture (11, 40) en métal, en plastique ou en céramique, la zone de connexion ayant un matériau plastique comme matériau de contact (22) seulement dans une partie pour former un contact physique entre le capuchon de fermeture (11, 44) et le conteneur (10, 41) et les parties restantes étant réalisées dans le même matériau que l'élément de base (12, 42),
le matériau de contact (22) formant un taraudage (18) d'un filet de capuchon (16) formé sur la face intérieure (15) de l'élément de base (12),
**caractérisé en ce**
**qu'**un fond de creux (30) d'un fond de filet (31) formé entre des flancs de profil (29) axialement adjacents du taraudage (18) n'a pas de matériau de contact (22).

2. Capuchon de fermeture selon la revendication 1,
**caractérisé en ce que**
la partie volumétrique ou en poids du matériau de contact (22) est inférieure ou égale à 8 %.

3. Capuchon de fermeture selon la revendication 1 ou la revendication 2, **caractérisé en ce que**
le matériau de contact (22) est constitué d'un matériau thermoplastique, tel que notamment du TPE, qui est souple par rapport au matériau du capuchon de fermeture (11, 40).

4. Capuchon de fermeture selon la revendication 1,
**caractérisé en ce que**
le matériau de contact (22) forme une étanchéité de capuchon (17) entre l'élément de base (12) et un bord d'ouverture (34) du conteneur (10).

5. Capuchon de fermeture selon la revendication 4,
**caractérisé en ce que**
l'étanchéité de capuchon (17) est une surface annulaire ou circulaire.

6. Capuchon de fermeture selon l'une quelconque des revendications 1 à 5, **caractérisé en ce que**
le taraudage (18) et l'étanchéité de capuchon (17) sont réalisés dans un matériau de contact composite continu (23).

7. Capuchon de fermeture selon l'une quelconque des revendications 1 à 6, **caractérisé en ce que**
le taraudage (18) présente un profil (27) avec des flancs de profil (29) s'effilant dans la zone de transition vers la surface (28) de l'élément de base (12).

8. Capuchon de fermeture selon l'une quelconque des revendications 1 à 7, **caractérisé en ce que**
le taraudage (18) est constitué de segments de taraudage espacés les uns des autres dans la direction du taraudage (18).

9. Capuchon de fermeture selon l'une quelconque des revendications 1 à 8,
**caractérisé en ce que**
le taraudage (18) est un filetage trapézoïdal.

10. Capuchon de fermeture selon l'une quelconque des revendications précédentes,
**caractérisé en ce que**
l'élément de base (12, 42) du capuchon de fermeture (11, 40) forme un capuchon intérieur disposé dans un capuchon extérieur (13, 49) du capuchon de fermeture.

11. Conteneur (10, 41) destiné à recevoir des crèmes cosmétiques, des liquides ou des substances pâteuses, telles que notamment du mascara, le conteneur comprenant un capuchon de fermeture (11, 40) selon l'une ou plusieurs revendications précédentes.
